# EUROPÄISCHE PATENTSCHRIFT

(11) **EP 2 746 172 B1**
(45) Veröffentlichungstag und Bekanntmachung des Hinweises auf die Patenterteilung: **20.04.2016**
(21) Anmeldenummer: 13197146.7
(22) Anmeldetag: 13.12.2013
(51) Int. Cl.: B65B 43/54, B65B 3/28

(54) **Verfahren und Vorrichtung zum Wiegen von Gebinden auf einer Transportvorrichtung**
Method and device for weighing containers on a transport device
Procédé et dispositif de pesage de gerbes sur un dispositif de transport

(30) Priorität: 20.12.2012 DE 102012112744
(43) Veröffentlichungstag der Anmeldung: 25.06.2014
(73) Patentinhaber: Gerhard Schubert GmbH, 74564 Crailsheim (DE)
(72) Erfinder: Schubert, Gerhard, 74564 Crailsheim (DE)
(74) Vertreter: Weickmann & Weickmann PartmbB

(56) Entgegenhaltungen:
- EP-A1- 1 698 586
- DE-A1- 10 360 082
- DE-A1-102009 028 372
- DE-T2- 68 911 851
- US-A- 3 648 741

## Beschreibung

### I. Anwendungsgebiet

Die Erfindung betrifft ein Verfahren sowie eine Vorrichtung zum Wiegen von Gebinden, die sich auf einer Transport-Vorrichtung befinden.

### II. Technischer Hintergrund

Gebinde wie etwa Flaschen oder Tuben, die mithilfe einer Transport-Vorrichtung transportiert werden und dabei zum Beispiel gefüllt, verschlossen, bedruckt, abgepackt oder in anderer Weise bearbeitet werden sollen, müssen häufig auch gewogen werden, beispielsweise um zu überprüfen, ob das gefüllte Gebinde das Soll-Gewicht erreicht hat, oder aus anderen Gründen.

Als Transportvorrichtungen sind dabei ganz unterschiedliche Lösungen bekannt, beispielsweise ein übliches Transportband oder eine andere bekannte Transportvorrichtung.

Um das Gewicht eines auf der Transportvorrichtung befindlichen Gebindes zu wiegen, ist es bisher bekannt, das Gebinde von der Transportvorrichtung abzuheben und auf eine z.B. seitlich neben der Transport-Vorrichtung befindliche Wiegezelle aufzusetzen und zu verwiegen, und anschließend wieder auf die Transportvorrichtung zurückzusetzen.

Dieses zweimalige Umsetzen erfordert zum einen einen erheblichen Zeitaufwand, und zieht Folgeprobleme nach sich, beispielsweise nach dem Zurücksetzen auf die Transportvorrichtung die richtige Positionierung auf der Transportvorrichtung, oder beim Aufsetzen auf der Wiegezelle die notwendige Wartezeit, bis die aus der Absetzbewegung resultierende Auflagekraft auf der Wiegezelle abgeklungen ist.

Wenn dann an der Wiegestelle das Gebinde nicht sofort verschlossen wird - was aus Taktzeit-Gründen in der Regel nicht erfolgt - muss das gefüllte, aber offene Gebinde zurück auf die Transportvorrichtung umgesetzt werden, was weitere Schwierigkeiten nach sich zieht und vor allem das Risiko des Verschüttens von Füllung aus dem offenen Gebinde in sich birgt.

Ferner soll häufig während des Wiegens das Gebinde gefüllt werden, um eine exakte Füllmenge im Gebinde zu erzielen. Deshalb wird zunächst das noch leere Gebinde von der Wiegezelle verwogen und dadurch das Tara-Gewicht des Gebindes ermittelt, und anschließend das Gebinde, während es sich auf der Wiegezelle befindet, gefüllt und dabei fortlaufend gewogen, so dass eine mit der Wiegezelle sowie mit der Befüll-Vorrichtung verbundene Steuerung den Befüll-Vorgang beendet, sobald das gemessene Gesamtgewicht abzüglich des eingangs gemessenen Tara-Gewichtes, also das Füllgewicht, den vorgegebenen Soll-Wert erreicht hat (DE 689 11 851 T1, DE 10 2006 060 834 A1, DE 199 51 555 A1).

Diese Vorgehensweise ermöglicht es, eine exakte Füllmenge in das Gebinde einzubringen im Gegensatz zu der Vorgehensweise, von einem immer gleichen Tara-Gewicht auszugehen und nur das Erreichen eines bestimmten Gesamtgewichts durch Wiegen zu messen. Denn dann gehen die Streuungen beim Gewicht des leeren Gebindes sowie weitere Gewichtsbeeinflussungen wie mitgewogene andere Teile in das gewogene Gesamtgewicht mit ein und verhindern die Einhaltung eines exakten Füllgewichts.

Des Weiteren ist es aus der EP 0366454 B1 = DE 689 11 851 T2, die den nächstreichenden Stand der Technik bildet, bereits bekannt, dass unterhalb der Transportvorrichtung, in der sich in Längsrichtung im immer gleichen Abstand angeordnete Gebindeaufnahmen befinden, mehrere in Längsrichtung zueinander beabstandete Wiegezellen befinden, die den ein- oder ganzzahligen mehrfachen Abstand der Gebindeaufnahmen in der Transportvorrichtung aufweisen.

Diese Wiegezellen sitzen auf einem fest montierten Wägetisch, der im Ganzen zum Verwiegen angehoben wird und alle darauf befindlichen Wiegezellen und deren Wägeflächen anhebt und die darüber befindliche Gebindeaufnahme aus der Transportvorrichtung aushebt, sodass sie vollständig auf der Wiegefläche der Wiegezelle lastet.

An den Wiegepositionen findet auch eine Befüllung statt, wobei zuerst das angehobene leere Gebinde mit Gebindeaufnahme verwogen wird und somit durch weiteres Verwiegen festgestellt werden kann, wann das Soll-Gewicht erreicht ist und der Befüllvorgang beendet werden kann aufgrund der Signale der Wiegezelle.

Sowohl hier als auch in der eine sehr ähnliche Offenbarung aufweisenden US 3,648,741 sowie der DE 10 2009 028 372 A1 befinden sich die Wiegezellen unterhalb der Gebindeaufnahmen und damit der darin befindlichen Gebinde.

### III. Darstellung der Erfindung

### a) Technische Aufgabe

Es ist daher die Aufgabe gemäß der Erfindung, ein Verfahren sowie eine Vorrichtung zum Verwiegen von Gebinden zur Verfügung zu stellen, die trotz einfachem und flexiblem Aufbau ein Ergreifen der Gebinde und Umsetzen von der Transport-Vorrichtung auf eine Wiegefläche und zurück vermeidet.

### b) Lösung der Aufgabe

Diese Aufgabe wird durch die Merkmale der Ansprüche **1** und **12** gelöst. Vorteilhafte Ausführungsformen ergeben sich aus den Unteransprüchen.

Die Lösung besteht in einer Vorgehensweise, bei der das zu wiegende Gebinde auf der Transportvorrichtung an einer Wiegestelle verwogen wird mithilfe einer Wiegezelle, die sich in der Regel neben der Transportvorrichtung befindet, oder auch in der Aufsicht betrachtet im Bereich der Transportvorrichtung.

Durch Anfahren der Wiegestelle an der Transportvorrichtung, an der sich die Wiegezelle oder mehrere Wiegezellen befinden, wird das zu wiegende Gebinde mittels der Transportvorrichtung über der Wiegefläche einer Wiegezelle positioniert, und die Transportvorrichtung natürlich auch angehalten.

Für das Wiegen muss nun die Wiegefläche mit dem Gebinde in Kontakt gebracht werden, und zwar so, dass sich das Gebinde ausschließlich auf der Wiegefläche abstützt, also auflastet.

Eine Möglichkeit besteht darin, die Wiegefläche anzuheben, bis sie das Gebinde erreicht und darüber hinaus weiter anzuheben, bis das Gebinde außer Eingriff mit der Transportvorrichtung gerät und das Gewicht des Gebindes ausschließlich auf der Wiegefläche lastet.

Der gleiche Effekt kann natürlich auch erzielt werden, indem stattdessen die Transportvorrichtung mit dem Gebinde abgesenkt wird, bis das Gebinde von der sich senkenden Transportvorrichtung abhebt und ausschließlich mit seinem Gewicht auf der Wiegefläche lastet.

Dabei wird in horizontaler Richtung die Position des Gebindes beibehalten.

Das Gebinde muss also nicht zusätzlich in horizontaler Richtung bewegt werden, und vor allem nicht von der Transportvorrichtung zur Seite hin umgesetzt werden auf eine dort befindliche Wiegezelle.

Durch das lediglich vertikale Bewegen von Wiegefläche und/oder Gebinde wird der Zeitaufwand für das Umsetzen des Gebindes eingespart und durch eine solche Horizontalbewegung zusätzlich entstehende Probleme, wie Verschütten von Füllung etc., vermieden.

In der Regel sind auf der neutral gestalteten Transportvorrichtung in Anpassung an das zu handhabende Gebinde gestaltete Gebindeaufnahmen vorhanden, auf oder in denen die Gebinde passgenau sitzen. Dann kann zusätzlich zum Gebinde auch die Gebindeaufnahme, in der es sitzt, ganz oder teilweise mit angehoben werden, und damit auch mit verwogen werden.

Die Gebindeaufnahme ist dabei jeweils so gestaltet, dass sie gegenüber dem aufzunehmenden Gebinde und/oder gegenüber der Transportvorrichtung selbstzentrierend wirkt, so dass nach dem Hochheben zum Zwecke des Verwiegens und anschließenden Absenkens von Gebinde und/oder Gebindeaufnahme sich das Gebinde relativ zur Transportvorrichtung wieder an der exakt gleichen Position befindet wie vor dem Hochheben.

Je nach Aufgabenstellung wird das Wiege-Ergebnis unterschiedlich ausgewertet:
- Entweder soll das momentane Gewicht des Gebindes ermittelt werden:
   Dann muss bei einem gemeinsamen Verwiegen von Gebinde und Gebinde-Aufnahme das in der Regel bekannte Gewicht der Gebinde-Aufnahme rechnerisch abgezogen werden, was in der Regel eine angeschlossene Steuerung erledigt.
- Oder - was der häufigere Fall ist - es wird ein leeres Gebinde an die Wiegestelle gebracht, dort zunächst das leere Gebinde gewogen, um ein Tara-Gewicht zu erhalten, und anschließend im Wiege-Zustand, also bei fortlaufender weiterer Wiegung, an der Wiegestelle das Gebinde gefüllt. Da die Steuerung mit der Wiegezelle verbunden ist, und gleichzeitig mit der Befüllvorrichtung, beendet die Steuerung den Befüll-Vorgang, sobald das Soll-Füllgewicht erreicht ist, welches ständig aus der Differenz des aktuellen Wiege-Ergebnisses abzüglich des bekannten Tara-Gewichts ermittelt wird.

Auf diese Art und Weise kann das Füllgewicht sehr genau erreicht werden, und es kann auf eine Überfüllung, also ein Ist-Füllgewicht, das über dem Soll-Füllgewicht liegt, verzichtet werden, wie es notwendig ist, wenn z.B. Streuungen aus dem Gewicht des Gebindes oder auch der Gebindeaufnahme mit kompensiert werden müssen, da nur das Gesamtgewicht ermittelt wird.

Zusätzlich wird beim Befüllen auch die Befüll-Vorrichtung zumindest nicht in horizontaler Richtung bewegt, sondern wenn dann höchstens in der vertikalen Richtung, was die Wahrscheinlichkeit eines Füllgutes, welches nicht im Gebinde, sondern fälschlicherweise außerhalb des Gebindes auftrifft und zu einer Verunreinigung sowie einer späteren Fehl-Wiegung führen kann, sehr gering ist.

In der Regel werden an einer Wiegestelle nicht nur ein Gebinde sondern mehrere Gebinde gleichzeitig verwogen, indem an der Wiegestelle in Durchlaufrichtung der Transportvorrichtung mehrere Wiegezellen hintereinander vorhanden sind, und auf den Abstand zueinander eingestellt sind, den die Gebinde oder die Gebindeaufnahmen zueinander auf der Transportvorrichtung besitzen.

Vorzugsweise werden ein oder auch mehrere Gebinde gleichzeitig auf einer Transportvorrichtung mithilfe von einzelnen Transportschlitten transportiert, die unabhängig voneinander, z.B. entlang einer Führungsbahn, verfahrbar sind, und mit denen die Gebinde vor und nach dem Verwiegen und gegebenenfalls zusätzlichen Befüllen zu weiteren Bearbeitungsstationen wie Verschließen, Bedrucken, Verpacken transportiert werden. Da diese Transportschlitten unabhängig voneinander verfahrbar sind, sind unterschiedliche Taktzeiten der einzelnen Bearbeitungsstationen leichter auszugleichen.

Diese Vorgehensweise kann mit einer Vorrichtung zum Wiegen von Gebinden auf einer Transportvorrichtung durchgeführt werden, die einerseits die Transportvorrichtung umfasst, mit der die Gebinde transportiert werden, und auf der Transportvorrichtung insbesondere auch zu den Gebinden passende Gebindeaufnahmen.

Ferner umfasst die Vorrichtung an der Wiegestelle, also einer bestimmten Längsposition der Transportvorrichtung, wenigstens eine Wiegezelle mit einer Wiegefläche.

Dabei müssen die Wiegefläche einerseits und die Transportvorrichtung, insbesondere die Gebinde-Aufnahme, andererseits so ausgebildet, positioniert und aneinander angepasst sein, dass entweder durch Anheben der Wiegefläche oder durch Absenken des Gebindes, insbesondere zusammen mit der Gebinde-Aufnahme, wenigstens das Gebinde, vorzugsweise auch die Gebinde-Aufnahme, nur noch auf der Wiegefläche lastet und von der Wiegezelle verwogen werden kann.

Um dies zu ermöglichen, befindet sich an der Wiegestelle die Wiegefläche, gegebenenfalls die gesamte Wiegezelle, unterhalb des zu verwiegenden Gebindes. Dies kann auf unterschiedliche Art und Weise erreicht werden:
- So kann beispielsweise ein zur Seite hin offener Freiraum unterhalb des Gebindes, also zwischen der Transportvorrichtung und der Gebindeaufnahme, vorhanden sein, etwa indem die Gebindeaufnahmen zu einer Seite frei auskragen, aber sich immer noch im Ganzen innerhalb der Breite der Transportvorrichtung befindet. Die Wiegefläche der Wiegezelle kann von der Wiegezelle, die neben der Transportvorrichtung steht, zur Seite vorstehen in den Freiraum unter die Gebindeaufnahme hinein.
   Die Wiegezelle kann man auch so niedrig bauen, dass sie komplett in den Freiraum unterhalb der auskragenden z.B. Gebindeaufnahme passt, und sich damit die Wiegefläche auf der Oberseite der Wiegezelle befindet.
   Dies ist die kompakteste Lösung. Die Transportvorrichtung behält ihre ursprüngliche Breite bei und wird nicht verbreitert.
- Eine andere Lösung besteht darin, dass eine solche Gebindeaufnahme so weit einseitig auskragt, dass sie seitlich über die Transportvorrichtung vorsteht, und sich an der Wiegestelle über die Wiegefläche hinweg erstreckt, die neben der Transportvorrichtung angeordnet ist.

In beiden Fällen kann durch reine Vertikalbewegung die Wiegefläche mit dem Gebinde oder der Gebindeaufnahme in Kontakt gebracht werden und verwogen werden.

Um die Taktzeit zu verkürzen, befinden sich an einer Wiegestelle nicht nur eine, sondern mehrere Wiegezellen in Durchlaufrichtung der Transportvorrichtung hintereinander, und die Wiegezellen werden dabei auf den Abstand eingestellt, den die momentan zu verwiegenden Produkte auf der Transport-vorrichtung zueinander einnehmen.

Zu diesem Zweck sind die Wiegezellen auf einem Wiegestellen-Grundkörper stufenlos in Längsrichtung verfahrbar und fixierbar.

Wenn die Gebinde an der Wiegestelle zusätzlich auch befüllt werden sollen, ist an der Wiegestelle auch eine Befüllvorrichtung vorhanden, beispielsweise ein Befüll-Roboter, dessen Auslassöffnungen oberhalb der in der Wiegestellung befindlichen Gebinde oder gar innerhalb dieser Gebinde positioniert werden können.

Die Wiegezelle als auch die Befüllvorrichtung stehen dann mit einer Steuerung in Verbindung, die während des Befüllvorganges ständig das Gesamtgewicht von der Wiegestelle erhält, und daraus abzüglich des bekannten Tara-Gewichtes, also leeres Gebinde und ggf. der mitgewogenen Gebindeaufnahme, das momentane Füllgewicht errechnet und bei Erreichen des Soll-Füllgewichts die Befüllvorrichtung so ansteuert, dass der Befüllvorgang zum richtigen Zeitpunkt, also beim richtigen Ist-Füllgewicht, beendet wird.

Als Transportvorrichtung werden dabei vorzugsweise einzelne Transportschlitten verwendet, die entlang einer Führungsbahn unabhängig voneinander verfahrbar sind, so dass ein einzelner Transportschlitten, der z.B. eine bestimmte Anzahl von Gebinden trägt, je nach durchzuführenden Arbeiten an einer Arbeitsstation unterschiedlich lange an der Arbeitsstation anhalten kann und auch unterschiedlich schnell zwischen den einzelnen Arbeitsstationen fahren kann.

Die Führungsbahn befindet sich vorzugsweise an einem Bahnkörper, der zwei oder gar mehr Führungsbahnen, vorzugsweise eine für die VorwärtsFahrtrichtung und eine für die Rückwärts-Fahrtrichtung, aufweist. Der Bahnkörper ist aus einzelnen Bahnkörpermodulen ausgebildet, wobei einzelne bewegliche Modüle, insbesondere die Bahnkörpermodule am Anfang und am Ende des Bahnkörpers, so verlagert werden können, dass jede ihrer Führungsbahnen wahlweise mit jeder Führungsbahn des angrenzenden Bahnkörpermoduls, welches in der Regel nicht beweglich ist, in Fluchtung gebracht werden kann.

Beispielsweise kann ein im Querschnitt etwa rechteckiger Bahnkörper auf der Oberseite oder Unterseite jeweils eine Führungsbahn aufweisen, und das bewegliche Bahnkörpermodul, der sogenannte Wender, kann um jeweils **180°** um seine Längsachse gedreht werden, so dass ein zunächst auf der oberen Führungsbahn angeordneter Transportschlitten danach an diesem drehbaren Bahnkörpermodul nach unten hängt und mit der unteren Führungsbahn des angrenzenden Bahnkörpers fluchtet und auf diesen verfahren kann.

Dabei wird in aller Regel die oben liegende Führungsbahn als Vorwärts-Führungsbahn benutzt, in der ja auch die Gebinde transportiert werden, während auf der der unteren Führungsbahn, an der die Transportschlitten hängen, die leeren Transportschlitten zurück zum Ausgangspunkt transportiert werden. Die Transportschlitten sind dabei natürlich so gestaltet, dass sie beim Hängen an der unteren Führungsbahn nicht von dieser herabfallen.

Unabhängig davon ist auf der oberen Führungsbahn zumindest an der Wiegestelle durch entsprechende Gestaltung der Führungsbahn und/oder des Transportschlittens ein Anheben zumindest der Gebindeaufnahme möglich, ohne dass die Längsantriebsvorrichtung des Transportschlittens relativ zur Führungsbahn außer Eingriff gerät, also der Transportschlitten auf seiner Führungsbahn die Längsposition nicht verändert.

Auch die Gebindeaufnahme ist so gestaltet, dass sie durch Anheben und anschließendes Absenken danach die gleiche Position auf dem Transportschlitten besitzt, wie vorher.

Ein solcher Transportschlitten besteht in der Regel aus einem Führungsteil, der angepasst ist an die Führungsbahn und insbesondere die Führungsbahn formschlüssig umgreift, sowie einem auf dem Führungsteil befestigten, aber leicht demontierbaren Tragteil, welches an die jeweilige Arbeitsaufgabe angepasst ist, und entweder selbst die Gebindeaufnahme darstellt oder eine entsprechende Gebindeaufnahme trägt.

### c) Ausführungsbeispiele

Ausführungsformen gemäß der Erfindung sind im Folgenden beispielhaft näher beschrieben. Es zeigen:
- Fig. **1a-c**:: den Transportschlitten einer Transportvorrichtung,
- Fig. **2**a,b:: eine Wägeeinheit in perspektivischer Ansicht,
- Fig.**3**a-c:: die Wägeeinheit in Aufsicht und Seitenansichten,
- Fig. **4**a, b:: das Zusammenwirken von Wägeeinheit und Transportvorrichtung.

Wie **Figur 4b** zeigt, sind auf dem Transportschlitten **6** der Transportvorrichtung **1** in Durchlaufrichtung **10** hintereinander mehrere, in diesem Fall acht, zu verwiegende Gebinde **20**, in diesem Fall Tuben **20**, vorhanden, die an einer Stelle der Transportvorrichtung **1**, der Wiegestelle **9**, verwogen und dabei meistens auch gefüllt werden sollen.

Wie in **Fig. 1b** dargestellt, besitzt der Transportschlitten **6** dabei einen eigenen Antrieb mit einem nach unten ragenden Ritzel **16** (siehe Figur 1b), welches im Eingriff mit einer Zahnstange **18** (Fig. 4b) steht, die in Durchlaufrichtung **10** entlang der Führungsbahn **7**a verläuft, auf der der Transportschlitten **6** verfährt.

An der Wiegestelle **9** wirkt der Transportschlitten **6** mit einer Wägeeinheit **12** zusammen, die neben der Transportvorrichtung **1** steht.

Zunächst wird anhand der **Figuren 1a****,** **b****,** **c** der Aufbau des Transportschlittens **6** beschrieben, wobei die Details am besten in der Schnittdarstellung der **Fig. 1b** zu erkennen sind:
Der Transportschlitten **6** besteht zunächst aus einem plattenförmigen Führungsteil **5**, der auf der Führungsbahn **7**a eines Bahnkörpers 8 läuft und hierfür die entsprechenden Gleitschuhe an seiner Unterseite besitzt. In der Längsmitte des Führungsteiles **5** ist das nach unten ragende Ritzel **16** zu erkennen, welches über einen nicht dargestellten Motor im Transportschlitten **6** antreibbar ist und die Verfahrung entlang der Führungsbahn **7**a und die richtige Positionierung des Transportschlittens **6** in Längsrichtung **10** bewirkt.

Im Abstand oberhalb zum Führungsteil **5** befindet sich ein ebenfalls plattenförmiges Tragteil **4,** welches jeweils an die zu transportierende Last angepasst ist. Das Tragteil **4** wird über Distanzblöcke **15** auf Abstand zum Führungsteil **5** gehalten, wobei sich die Distanzblöcke **15** außerhalb der Längsmitte nur auf einer Seite des Transportschlittens **6** befinden, so dass von der anderen Seite her, in der Darstellung der **Fig. 1b** von links her, der Zwischenraum zwischen Tragteil **4** und Führungsteil **5** frei zugänglich ist.

Das Tragteil **4** trägt in diesem Fall in Längsrichtung **10** hintereinander acht Gebindeaufnahmen **19**, wobei in jeder Gebindeaufnahme eine noch nicht gefüllte, an ihrem hinteren Ende offene und damit nach oben ragende Tube **20** sitzt, die gefüllt werden soll. Die Gebindeaufnahme **19** wird verwendet, um beim Umstellen auf ein neues Gebinde lediglich die Gebindeaufnahme **19** austauschen zu müssen, und nicht das gesamte Tragteil **4**, sowie aus Gründen der besseren Möglichkeiten zum Verwiegen des Gebindes **20**:
Denn die Gebindeaufnahme **19** weist drei nach unten abragende Zentrierkegel **13** auf, von denen jeder in einer entsprechend geformten kegelstumpfförmigen Durchgangsöffnung des Tragteiles **4** sitzt, so dass die Spitzen der Zentrierkegel **13** nach unten aus dem Tragteil **4** vorstehen und dort über eine Verbindungsplatte **14** verbunden sind. Dadurch liegt jede Gebindeaufnahme **19** über eine Dreipunktlagerung in dem Tragteil **4** auf.

Drückt man die Verbindungsplatte **14** nach oben, und lässt sie danach wieder absinken, so werden die Zentrierkegel **13** zunächst aus ihren kegelstumpfförmigen Aufnahmen abheben und das volle Gewicht der Gebindeaufnahme **19** einschließlich des darin aufgenommenen Gebindes **20** auf der Verbindungsplatte **14** lasten.

Senkt man die Verbindungsplatte **14** dann wieder ab, werden die Zentrierkegel **13** und damit auch das Gebinde **20** in beiden Querrichtungen wieder in ihrer ursprünglichen Lage in den kegelstumpfförmigen Durchgangsöffnungen zentriert, und das Gebinde **20** befindet sich in Längs- und Querrichtung zuverlässig wieder an der gleichen relativen Position zum Tragteil **4** wie vor dem Hochdrücken der Verbindungsplatte **14**.

Wie am besten die **Fig. 1c** zeigt, sind die einzelnen Gebindeaufnahmen **19** mit ihren Verbindungsplatten **14** jeweils unabhängig voneinander und mit Abstand zueinander in dem Tragteil **4** gelagert.

Zum Wiegen der Einheit aus Gebindeaufnahme **19** und Gebinde **20** wird jeweils eine Wiegezelle **2** verwendet, bei der sich die Wiegefläche **3** nicht oberhalb der Wiegezelle **2** befindet, sondern von dieser in eine Richtung seitlich, also quer zur Längsrichtung **10**, auskragt, wie am besten in **Fig. 4a** ersichtlich:
Denn dadurch ist es möglich, die auf die richtige Höhe und die richtige Querposition eingestellte Wiegezelle **2** mit ihrer Wiegefläche **3** in den Zwischenraum zwischen Tragteil **4** und Führungsteil **5** des Transportschlittens **6** ragen zu lassen.

Durch Hochfahren der Wiegefläche **3** drückt die Wiegefläche **3** die Verbindungsplatte **14** hoch, so dass das gesamte Gewicht von Gebindeaufnahme **19** und Gebinde **20** nur noch auf der Wiegefläche **3** lastet und dieses Gewicht von der Wiegezelle **2** ermittelt werden kann.

Die Wiegezelle **2** ist Bestandteil einer Wägeeinheit **12**, wie sie in den Figuren **2**a, b und **3**a - c dargestellt ist:
Die Wägeeinheit **12** umfasst ein kastenförmiges Gehäuse **21**, welches über in der Höhe einzeln einstellbare Standfüße **22** auf dem Untergrund steht.

Oberhalb des Gehäuses **21** befindet sich ein Wägetisch **23**, der über wenigstens zwei Vertikalstempel **25** in seinem Abstand zum Gehäuse **21** einstellbar ist.

Auf dem Wägetisch **23** verlaufen zwei Längsführungen **24**, entlang denen die auf dem Wägetisch **23** vorhandenen, in diesem Fall acht, Wiegezellen **2** verschiebbar und fixierbar sind.

Wie am besten **Fig. 4b** zeigt, wird die Wägeeinheit **12** an der vorgesehenen Wiegestelle **9** so neben die Transportvorrichtung **1** gestellt, dass die Längsführungen **24** parallel zur Durchlaufrichtung **10** der Transportvorrichtung **1** verlaufen, und zwar sowohl in der Aufsicht betrachtet als auch in der Seitenansicht betrachtet.

Zusätzlich sind die Wiegezellen **2** entlang der Längsführungen **24** so verteilt und positioniert, dass sie den gleichen Abstand zueinander einnehmen wie die Gebindeaufnahmen **19** auf dem Transportschlitten **6**.

In der Höhe ist das Gehäuse **21** mittels der Standfüße **22** nivelliert und auf eine solche Höhe eingestellt, dass im Ausgangszustand die Wiegeflächen **3** in den Freiraum zwischen Tragteil **4** und Führungsteil **5** hineinragen, ohne diese zu berühren, also weder auf der Unterseite noch auf der Oberseite der Wiegefläche **3**. Die Wiegeflächen **3** erstrecken sich bis unter die den Distanzblöcken **15** zugewandte Endkante der Verbindungsplatten **14**.

Wie am besten **Fig. 3c** zeigt, können mittels einer Hubeinrichtung, die im Inneren des Gehäuses **21** untergebracht ist, und einen Hubmotor **26**, ein Getriebe **27** sowie exzentrisch an einer Getriebewelle befestigte Hebel **28** umfasst, die Vertikalstempel **25** und damit der Wägetisch **23** mit allen Wiegeflächen **3** um ein solches Maß angehoben werden, dass auf jeder der Wiegeflächen **3** das Gesamtgewicht je einer Gebindeaufnahme **19** samt Gebinde **20** lastet.

In den jeweils einer Wiegezelle **2** zugeordneten Elektronik **30** wird das Ergebnis verarbeitet und an eine Steuerung **17** in Echtzeit weitergeleitet.

Denn in der Regel soll nicht nur das momentane Gewicht von Gebindeaufnahme **19** und Gebinde **20** gewogen werden, sondern mittels der Wiegezellen **2** auch ein korrekter Füllvorgang, also eine korrekte Füllmenge, des Gebindes, in diesem Fall der Tube **20**, erreicht werden:
Zu diesem Zweck befindet sich an der Mess-Stelle **9** - wie in **Fig. 4a** dargestellt - oberhalb der oben offenen Tuben **20** jeweils eine Auslass-Öffnung einer Befüllvorrichtung **11**, wobei jede Auslass-Öffnung einzeln durch Ansteuern von der Steuerung **17** verschließbar ist.

Nachdem die leeren Tuben **20** mithilfe der Transportvorrichtung **1** an der Mess-Stelle **9** positioniert sind, wird also zunächst durch Anheben des Wägetisches **23** das Gewicht der einzelnen Gebindeaufnahmen **19** zzgl. der darin stehenden leeren Tube **20** ermittelt.

In diesem Wiegezustand, also während das wir wiegen durchgängig weiter fortgesetzt wird, wird dann das Befüllen der Tuben **20** von oben her durchgeführt, und sobald der Steuerung **17** für eine einzelne Tube **20** das exakte Erreichen des Füllgewichts von der Elektronik **30** der entsprechenden Wiegezelle **2** mitgeteilt wird - errechnet aus dem momentan gemessenen Gesamtgewicht abzüglich des am Anfang ermittelten Gewichts von Gebindeaufnahme **19** und leerer Tube **20** - wird der Befüllvorgang dieser Tube **20** von der Steuerung **17** beendet.

Auf diese Art und Weise werden Überfüllungen zuverlässig vermieden, was dem Hersteller hohe Mehrkosten erspart.

### BEZUGSZEICHENLISTE

- 1: Transportvorrichtung
- 2: Wiegezelle
- 3: Wiegefläche
- 4: Tragteil
- 5: Führungsteil
- 6: Transportschlitten
- **7** a,b: Führungsbahn
- **8**: Bahnkörper
- **8** a,b: Bahnkörper-Modul
- **9**: Wiegestelle
- **10**: Längsrichtung, Durchlaufrichtung
- **11**: Befüllvorrichtung
- **12**: Wägeeinheit
- **13**: Zentrierkegel
- **14**: Verbindungsplatte
- **15**: Distanzblock
- **16**: Ritzel
- **17**: Steuerung
- **18**: Zahnstange
- **19**: Gebinde-Aufnahme
- **20**: Gebinde, Tube
- **21**: Gehäuse
- **22**: Standfuß
- **23**: Wägetisch
- **24**: Längsführung
- **25**: Vertikalstempel
- **26**: Hubmotor
- **27**: Getriebe
- **28**: Hebel
- **30**: Elektronik

## Patentansprüche

1. Vorrichtung zum Wiegen von Gebinden (**20**) auf einer Transportvorrichtung (**1**) mit
- einer Transportvorrichtung (**1**), die mehrere Gebinde-Aufnahmen (**19**) für Gebinde (**20**) besitzt,
- einer Wiegestelle (**9**) an der Transportvorrichtung (**1**), an der mehrere Wiegezellen (**2**) mit je einer Wiegefläche (**3**) vorhanden sind,
- wobei Wiegefläche (**3**) und Gebindeaufnahme (**19**) jeweils so ausgebildet und positioniert sind, dass durch Relativbewegung der Wiegefläche (**3**) zur Gebindeaufnahme (**19**) wenigstens das Gebinde (**20**) von der Transportvorrichtung (**1**) abgehoben werden kann und mit seinem gesamten Gewicht auf der Wiegefläche (**3**) auflastet.
**dadurch gekennzeichnet dass**
- die Wiegezellen (**2**) auf einem Wägetisch (**23**) entlang von Längsführungen (**24**) in ihrem Abstand in Durchlaufrichtung (**10**) der Transportvorrichtung (**1**) einstellbar sind auf den Abstand der Gebinde (**20**) auf der Transportvorrichtung (**1**).

2. Vorrichtung nach Anspruch **1**,
**dadurch gekennzeichnet dass**
ein oder mehrere Gebinde (**20**) mithilfe unabhängig voneinander verfahrbarer Transportschlitten (**6**) als Transportvorrichtung (**1**) verfahren werden.

3. Vorrichtung nach einem der vorhergehenden Ansprüche,
**dadurch gekennzeichnet dass**
sich an der Wiegestelle (**9**) die Wiegefläche (**3**) je einer Wiegezelle (**2**) unterhalb einer Gebindeaufnahme (**19**) befindet und durch Anheben der Wiegefläche (**3**) die Gebindeaufnahme (**19**) von der Transportvorrichtung (**1**) abgehoben wird.

4. Vorrichtung nach einem der vorhergehenden Ansprüche,
**dadurch gekennzeichnet dass**
die Gebindeaufnahmen (**19**) in der Transportvorrichtung (**1**) und/oder das Gebinde (**20**) in der Gebindeaufnahme (**19**) in den horizontalen Richtungen selbstzentrierend angeordnet sind.

5. Vorrichtung nach einem der vorhergehenden Ansprüche,
**dadurch gekennzeichnet dass**
die Transportvorrichtung (**1**) ein Tragteil (**4**) umfasst, in dem die wenigstens eine Gebindeaufnahme (**19**) sitzt, und das Tragteil (**4**) zu einer Seite hin frei auskragt.

6. Vorrichtung nach einem der vorhergehenden Vorrichtungsansprüche,
**dadurch gekennzeichnet dass**
sich die Wiegefläche (**3**) auf der Oberseite der Wiegezelle (**2**) befindet und die Wiegezelle (**2**) so niedrig ist, dass sie unter das Tragteil (**4**) der Transportvorrichtung (**1**) einfahren kann.

7. Vorrichtung nach einem der vorhergehenden Ansprüche,
**dadurch gekennzeichnet dass**
die Wiegeflächen (**3**) von der Wiegezellen (**2**) in horizontaler Richtung vorstehen und die Wiegeflächen (**3**) an der Wiegestelle (**9**) unter die Gebindeaufnahmen (**19**), insbesondere unterhalb des Tragteiles (**4**) für die Gebindeaufnahmen (**19**), hinein vorstehen, und sich die Wiegezellen (**2**) in der Aufsicht betrachtet neben der Transportvorrichtung (**1**) befinden.

8. Vorrichtung nach einem der vorhergehenden Ansprüche,
**dadurch gekennzeichnet dass**
die Transportvorrichtung mehrere Transportschlitten (**6**) umfasst, die unabhängig voneinander auf wenigstens einer Führungsbahn (**7a**) verfahrbar sind.

9. Vorrichtung nach einem der vorhergehenden Ansprüche,
**dadurch gekennzeichnet dass**
die wenigstens eine Führungsbahn (**7**a) an einem Bahnkörper (**8**) ausgebildet ist, der wenigstens zwei in gleicher Richtung verlaufende Führungsbahnen (**7**a, b) aufweist, insbesondere auf einander gegenüberliegenden Seiten des Bahnkörpers (**8**), beispielsweise Oberseite und Unterseite und/oder
- der Bahnkörper (**8**) aus in Durchlaufrichtung (**10**) aneinander anschließenden Bahnkörper-Modulen besteht, und wenigstens eines der Bahnkörpermodule so verlagerbar ist, dass jedes seiner Führungsbahnen (**7**a, b) in fluchtende Lage zu jeder der Führungsbahnen der angrenzenden Bahnkörpermodule bringbar ist.

10. Vorrichtung nach einem der vorhergehenden Ansprüche,
**dadurch gekennzeichnet dass**
an der Wiegestelle (**9**) eine Befüll-Vorrichtung (**11**), insbesondere ein Befüll-Roboter, vorhanden ist.

11. Vorrichtung nach einem der vorhergehenden Ansprüche,
**dadurch gekennzeichnet dass**
jede Wiegezelle (**2**) mit einer Steuerung (**17**) verbunden ist, die ständig das von der Wiegezelle (**2**) gemessene Gewicht mitgeteilt erhält und die Steuerung (**17**) mit der Befüll-Vorrichtung (**11**) verbunden ist und diese steuert.

12. Verfahren zum Wiegen von Gebinden (**20**), die sich in Gebindeaufnahmen (**19**) auf einer Transportvorrichtung (**1**) befinden, durch:
- Anfahren einer Wiegestelle (**9**) mit den zu wiegenden Gebinden (**20**) mittels der Transportvorrichtung (**1**),
- Positionieren je einer Wiegefläche (**3**) einer Wiegezelle (**2**) unter dem auf der Transportvorrichtung (**1**) befindlichen Gebinde (**20**),
- Auflasten des Gebindes (**20**) auf der Wiegefläche (**3**)
- Wiegen des Gebindes (**20**) mittels der Wiegezelle (**2**)
**dadurch gekennzeichnet dass**
- vor Beginn der Wiegevorgänge die Wiegeflächen (**3**) der Wiegezellen (**2**) auf einen Abstand in Durchlaufrichtung (**10**) der Transportvorrichtung (**1**) eingestellt werden, die dem Abstand der Gebindeaufnahmen (**19**) auf der Transportvorrichtung (**1**) entspricht.

13. Verfahren nach Anspruch **12**,
**dadurch gekennzeichnet dass**
das Auflasten des Gebindes (**20**) auf der Wiegefläche (**3**) erfolgt durch
- entweder Hochheben des Gebindes (**20**) von der Transportvorrichtung (1) durch Anheben der Wiegefläche (**3**), so dass das Gewicht des Gebindes (**20**) vollständig auf der Wiegefläche (**3**) ruht,
- oder Hochheben des Gebindes (**20**) von der Transportvorrichtung (**1**) durch Absenken des Gebindes (**20**), so dass das Gewicht des Gebindes (**20**) vollständig auf der Wiegefläche (**3**) ruht,

14. Verfahren nach einem der vorhergehenden Verfahrensansprüche,
**dadurch gekennzeichnet dass**
die Position des Gebindes (**20**) in der horizontalen Richtung beim Anheben und Wiegen beibehalten wird.

15. Verfahren nach einem der vorhergehenden Verfahrensansprüche,
**dadurch gekennzeichnet dass**
das Gebinde (**20**) zusammen mit einer Gebinde-Aufnahme (**19**), in der es sich befindet, hochgehoben wird.

16. Verfahren nach einem der vorhergehenden Verfahrensansprüche,
**dadurch gekennzeichnet dass**
mehrere Gebinde (**20**) gleichzeitig von je einer Wiegefläche (**3**) je einer Wiegezelle (**2**) an der Wiegestelle angehoben werden.

17. Verfahren nach einem der vorhergehenden Verfahrensansprüche,
**dadurch gekennzeichnet dass**
nach dem Wiegen des leeren Gebindes (**20**) im Wiegezustand das Gebinde (**20**) an der Wiegestelle (**9**)befüllt wird und dabei das Gebinde (**20**) fortlaufend gewogen wird und die Befüllung in Abhängigkeit des einer Steuerung (**17**) übermittelten Füllgewichts beendet wird.

18. Verfahren nach einem der vorhergehenden Verfahrensansprüche,
**dadurch gekennzeichnet dass**
das durch die Wiegezelle (**2**) ermittelte Gewicht ständig einer Steuerung (**17**) gemeldet wird, die die Befüll-Vorrichtung steuert.

## Claims

1. A device for weighing bundles (20) on a transport device (1), the device comprising:
- a transport device (1) which includes plural bundle receivers (19) for bundles (20),
- a weighing location (9) at the transport device (1) wherein plural weighing cells (2) with a respective weighing surface (3) are provided at the weighing location,
- wherein the weighing surface (3) and the bundle receiver (19) are respectively configured and positioned so that at least the bundle (20) is liftable from the transport device (1) by a movement of the weighing surface (3) relative to the bundle receiver (19) so that the bundle loads the weighing surface (3) with its entire weight,
**characterized in that**
- the weighing cells (2) are adjustable on a weighing table (23) along longitudinal guides (24) with respect to their distance in a pass through direction (10) of the transport device (1) with respect to a distance of the bundles (20) on the transport device (1).

2. The device according to claim 1,
**characterized in that**
one or plural bundles (20) are moved by transport slides (6) that are moveable independent from each other and form the transport device (1).

3. The device according to one of the preceding claims,
**characterized in that**
a weighing surface (3) of a respective weighing cell (2) is arranged at the weighing location (9) below a bundle receiver (19) and the bundle receiver (19) is lifted off from the transport device (1) by raising the weighing surface.

4. The device according to one of the preceding claims,
**characterized in that**
the bundle receivers (19) are arranged self-centering in horizontal directions in the transport device (1) and/or the bundle (20) is arranged in the bundle receiver (19) self-centering the in the horizontal direction.

5. The device according to one of the preceding claims,
**characterized in that**
the transport device (1) includes a support element (4) in which the at least one bundle receiver (19) is arranged and the support element (4) extends freely towards one side.

6. The device according to one of the preceding device claims,
**characterized in that**
the weighing surface (3) is arranged at a top side of the weighing cell (2) and the weighing cell (2) is low enough so that it is movable under the support element (4) of the transport device (1).

7. The device according to one of the preceding claims,
**characterized in that**
the weighing surfaces (3) protrude from the weighing cells (2) in the horizontal direction and the weighing surfaces (3) protrude at the weighing location (9) under the bundle receivers (19), in particular below the support element (4) for the bundle receivers (19) and the weighing cells (2) are arranged in top view adjacent to the transport device (1).

8. The device according to one of the preceding claims,
**characterized in that**
the transport device includes plural transport slides (6) which are moveable independently from each other on at least one guide track (7a).

9. The device according to one of the preceding claims,
**characterized in that**
- the at least one guide track (7a) is formed at a track element (8) which includes at least two guide tracks (7a, b) extending in the same direction, in particular on opposite sides of the track element (8), for example top side and bottom side and/or
- the track element (8) is made from track element modules that adjoin each other in the pass through direction (10) and at least one of the track element modules is moveable so that each of its guide tracks (7a, b) is moveable into an orientation where it is aligned with each of the guide tracks of the adjacent track element modules.

10. The device according to one of the preceding claims,
**characterized in that**
a filling device (11), in particular a filling robot is provided at the weighing location (9).

11. The device according to one of the preceding claims,
**characterized in that** each weighing cell (2) is connected with a control (17) which is continuously provided with the weight measured by the weighing cell (2) and the control (17) is connected with the filling device (11) and controls the filling device (11).

12. A method for weighing bundles (20) that are arranged in bundle receivers (19) on a transport device (1), **characterized by** the steps
- approaching a weighing device (9) with bundles (20) to be weighed using the transport device (1).
- positioning a respective weighing surface (3) of a weighing cell (2) under the bundle (20) arranged on the transport device (1),
- loading the bundle (20) onto the weighing surface (3),
- weighing the bundle (20) using the weighing cell (2)
**characterized in that**
- before a beginning of the weighing steps the weighing surfaces (3) of the weighing cells (2) are set to a distance in a pass through direction (10) of the transport device (1) wherein the distance corresponds to a distance of the bundle receivers (19) on the transport device (1).

13. The method according to claim 12, **characterized in that** loading the bundle (20) onto the weighing surface (3) is performed by
- either lifting the bundle (20) from the transport device (1) by lifting the weighing surface (3) so that the weight of the bundle (20) rests entirely on the weighing surface (3),
- or lifting the bundle (20) from the transport device (1) by lowering the bundle (20) so that a weight of the bundle (20) is completely applied to the weighing surface (3).

14. The method according to one of the preceding method claims,
**characterized in that**
a position of the bundle (20) in the horizontal direction is maintained during lifting and weighing.

15. The method according to one of the preceding method claims,
**characterized in that**
the bundle (20) is lifted together with a bundle receiver (19) in which it is arranged.

16. The method according to one of the preceding method claims,
**characterized in that**
plural bundles (20) are simultaneously lifted from a respective weighing surface (3) of a respective weighing cell (2) at the weighing location.

17. The method according to one of the preceding method claims,
**characterized in that**
after weighing the empty bundle (20) in a weighing condition the bundle (20) is filled at the weighing location (9) so that the bundle (20) is continuously weighed and the filling is completed as a function of a filling weight that is transmitted to a control (17).

18. The method according to one of the preceding method claims,
**characterized in that**
the weight determined by the weighing cell (2) is continuously transmitted to a control (17) which controls the filling process.

## Revendications

1. Dispositif de pesage de contenants (20) sur un dispositif de transport (1), comprenant :
- un dispositif de transport (1) qui possède plusieurs logements de contenants (19) pour contenants (20),
- un point de pesage (9) sur le dispositif de transport (1), où plusieurs cellules de pesage (12) sont présentes avec respectivement une surface de pesée (3),
- dans lequel la surface de pesage (3) et le logement de contenant (19) sont respectivement conformés et positionnés de sorte que, par déplacement relatif de la surface de pesage (3) par rapport au logement de contenant (19), au moins le contenant (20) peut être soulevé par le dispositif de transport (1) et déchargé avec son poids total sur la surface de pesage (3),
**caractérisé en ce que** :
- les cellules de pesage (2) sont ajustables sur une table de pesage (23) le long de guides longitudinaux (24) à leur distance dans la direction de passage des contenants (20) sur le dispositif de transport (1).

2. Dispositif selon la revendication 1,
**caractérisé en ce que** :
un ou plusieurs contenants (20) est ou sont déplacés au moyen de chariots de transport (6) déplaçables indépendamment l'un de l'autre comme dispositif de transport (1).

3. Dispositif selon l'une quelconque des revendications précédentes,
**caractérisé en ce que** :
la surface de pesage (3) respective d'une cellule de pesage (2) se trouve au point de pesage (9) en dessous d'un logement de contenant (19) et, par soulèvement de la surface de pesage (3), le logement de contenant (16) est soulevé du dispositif de transport (1).

4. Dispositif selon l'une quelconque des revendications précédentes, **caractérisé en ce que** :
les logements de contenants (19) sont aménagés dans le dispositif de transport (1) et/ou le contenant (20) dans le logement de contenant (19) de manière à s'auto-centrer dans les directions horizontales.

5. Dispositif selon l'une quelconque des revendications précédentes, **caractérisé en ce que** :
le dispositif de transport (1) comprend une partie porteuse (4) dans laquelle le au moins un logement de contenant (19) s'appuie et la partie porteuse (4) fait saillie librement d'un côté.

6. Dispositif selon l'une quelconque des revendications précédentes, **caractérisé en ce que** :
la surface de pesage (3) se trouve sur la surface supérieure de la cellule de pesage (2) et la cellule de pesage (2) est assez peu élevée pour pouvoir s'insérer en dessous de la partie porteuse (4) du dispositif de transport (1).

7. Dispositif selon l'une quelconque des revendications précédentes, **caractérisé en ce que** :
les surfaces de pesage (3) font saillie des cellules de pesage (2) dans la direction horizontale et les surfaces de pesage (3) font saillie à l'intérieur, au point de pesage (9), en dessous des logements de contenants (19), en particulier en dessous de la partie porteuse (4) pour les logements de contenants (19), et les cellules de pesage (2) se trouvent, considérées en vue de dessus, à côté du dispositif de transport.

8. Dispositif selon l'une quelconque des revendications précédentes,
**caractérisé en ce que** :
le dispositif de transport comprend plusieurs chariots de transport (6) qui peuvent se déplacer indépendamment l'un de l'autre sur au moins une voie de guidage (7a).

9. Dispositif selon l'une quelconque des revendications précédentes,
**caractérisé en ce que** :
la au moins une voie de guidage (7a) est formée sur un corps de voies (8), qui présente au moins deux voies de guidage (7a, b) s'étendant dans la même direction, en particulier sur les côtés opposés du corps de voies (8), par exemple sur la partie supérieure et la partie inférieure et/ou
- le corps de voies (8) est constitué de modules de corps de voies se raccordant l'un à l'autre dans la direction de passage (10) et au moins l'un des modules de corps de voies peut être déplacé de sorte que chacune de ses voies de guidage (7a, b) puisse être amenée en position de niveau avec chacune des voies de guidage des modules de corps de voie voisins.

10. Dispositif selon l'une quelconque des revendications précédentes,
**caractérisé en ce que** :
un dispositif de remplissage (11), en particulier un robot de remplissage, est présent au point de pesage (9).

11. Dispositif selon l'une quelconque des revendications précédentes,
**caractérisé en ce que** :
chaque cellule de pesage (2) est reliée à une commande (17) qui reçoit par communication en continu le poids mesuré par la cellule de pesage (2) et la commande (17) est reliée au dispositif de remplissage (11) et commande celui-ci.

12. Procédé de pesage de contenants (20), qui se trouvent dans des logements de contenants (19) sur un dispositif de transport (1), le procédé consistant à :
- démarrer un point de pesage (9) avec les contenants (20) à peser au moyen du dispositif de transport (1),
- positionner respectivement une surface de pesage (3) d'une cellule de pesage (2) en dessous du contenant (20) se trouvant sur le dispositif de transport (1),
- décharger le contenant (20) sur la surface de pesage (3),
- peser le contenant (20) au moyen de la cellule de pesage (2),
**caractérisé en ce que** :
- avant de démarrer les opérations de pesage, les surfaces de pesage (3) des cellules de pesage (2) sont réglées à une distance dans le sens de passage (10) du dispositif de transport (1), qui correspond à la distance des logements de contenants (19) sur le dispositif de transport (1).

13. Procédé selon la revendication 12,
**caractérisé en ce que** :
le déchargement du contenant (20) sur la surface de pesage (3) se fait par :
- soulèvement du contenant (20) du dispositif de transport (1) par soulèvement de la surface de pesage (3) de sorte que le poids du contenant (20) repose complètement sur la surface de pesage (3) ou
- soulèvement du contenant (20) du dispositif de transport (1) par abaissement du contenant (20) de sorte que le poids du contenant (20) repose complètement sur la surface de pesée (3).

14. Procédé selon l'une quelconque des revendications précédentes,
**caractérisé en ce que** :
la position du contenant (20) est maintenue dans la direction horizontale lors du soulèvement et du pesage.

15. Procédé selon l'une quelconque des revendications précédentes, **caractérisé en ce que** :
le contenant (20) est soulevé conjointement avec un logement de contenant (19) dans lequel il se trouve.

16. Procédé selon l'une quelconque des revendications précédentes, **caractérisé en ce que** :
plusieurs contenants (20) sont simultanément soulevés d'une surface de pesage respective (3) d'une cellule de pesage respective (2) au point de pesage.

17. Procédé selon l'une quelconque des revendications précédentes, **caractérisé en ce que** :
après le pesage du contenant vide (20) en position de pesage, le contenant (20) est rempli au point de pesage (9) et le contenant (20) est en l'occurrence pesé en continu et le remplissage est terminé en fonction du poids de remplissage transmis à une commande (17).

18. Procédé selon l'une quelconque des revendications précédentes, **caractérisé en ce que** :
le poids détecté par la cellule de pesage (2) est communiqué en continu à une commande (17) qui commande le dispositif de remplissage.
